# FASCICULE DE BREVET EUROPEEN

(11) **EP 4 021 263 B1**
(45) Date de publication et mention de la délivrance du brevet: **12.07.2023**
(21) Numéro de dépôt: 20740065.6
(22) Date de dépôt: 28.05.2020
(51) Int. Cl.: A47K 10/38

(54) **DISTRIBUTEUR DE MATERIAU D'ESSUYAGE PRÉDÉCOUPÉ, SOUS FORME DE BOBINE DÉROULABLE EN BANDE, ET UTILISATION D'UN TEL DISTRIBUTEUR**
SPENDER FÜR VORGESCHNITTENES WISCHMATERIAL IN FORM EINER SPULE, VON DER DAS MATERIAL IN EINEM STREIFEN ABGEWICKELT WERDEN KANN, UND VERWENDUNG EINES SOLCHEN SPENDERS
PRECUT WIPING MATERIAL DISPENSER IN THE FORM OF A SPOOL FROM WHICH THE MATERIAL CAN BE UNWOUND IN A STRIP, AND USE OF SUCH A DISPENSER

(30) Priorité: 29.08.2019 FR 1909506
(43) Date de publication de la demande: 06.07.2022
(73) Titulaire: Granger, Maurice, Albufeira 8200-385 (PT)
(72) Inventeur: Granger, Maurice, Albufeira 8200-385 (PT)
(74) Mandataire: Vidon Brevets & Stratégie
(86) Numéro de dépôt international: PCT/FR2020/050907
(87) Numéro de publication internationale: WO 2021/038141

(56) Documents cités:
- WO-A1-2012/168582
- FR-A1- 2 966 034
- FR-A1- 2 986 957
- FR-A1- 2 987 253
- US-A1- 2004 000 611

## Description

### DOMAINE TECHNIQUE

La présente invention concerne un distributeur de matériau d'essuyage prédécoupé, sous forme de bobine déroulable en bande, en particulier du matériau non-tissé.

L'invention concerne également l'utilisation d'un tel distributeur.

Le domaine de l'invention est celui des appareils distributeurs de matériau d'essuyage du type essuie-main, essuie-tout, papier toilette ou similaire. Classiquement, le matériau peut être en papier, ouate de cellulose, non-tissé, ou toute autre matière adaptée à l'application visée. Le matériau est positionné dans le distributeur sous forme de bobine. Une bande de matériau est déroulée de la bobine, puis guidée vers l'extérieur de l'appareil afin d'être accessible à un utilisateur.

### ART ANTERIEUR

Le Demandeur a déjà conçu de nombreux appareils, comme décrits par exemple dans les documents FR2960760, FR2966034, FR2986957, FR2992542, FR2995520 et FR2987253.

### EXPOSE DE L'INVENTION

Le but de la présente invention est de perfectionner les appareils existants.

En particulier, l'invention vise à proposer un appareil capable de découper tous types de matériaux prédécoupés, même les plus résistants, tel que les matériaux non-tissés.

A cet effet, l'invention a pour objet un distributeur de matériau d'essuyage, sous forme de bobine déroulable en bande, le distributeur comprenant un boitier et un système de découpe de la bande tirée manuellement par un utilisateur, caractérisé en ce que le système de découpe comprend une lame souple et au moins une dent montées sur un côté avant du boitier, en ce que la lame souple comporte au moins une fente positionnée en regard de l'au moins une dent, et en ce que la lame souple est déformable sous la pression de la bande, lorsqu'un utilisateur tire sur la bande du côté avant du boitier, de sorte que l'au moins une dent dépasse par l'au moins une fente, entre en contact avec la bande pressée sur la lame souple, et déchire la bande au niveau d'une ligne de pré-découpe.

Ainsi, l'invention permet d'améliorer l'efficacité de la coupe et la fiabilité du distributeur, fonctionnant avec tous types de matériaux prédécoupés. En particulier, le distributeur est bien adapté pour la distribution de matériau non-tissé, nécessitant des efforts de coupe importants. Le distributeur selon l'invention présente un nombre de pièces réduit, de sorte qu'il est simple et peu coûteux à fabriquer.

Selon d'autres caractéristiques avantageuses de l'invention, prises isolément ou en combinaison :
- La lame souple a au moins une extrémité comportant un trou oblong, recevant un élément de fixation solidaire du boitier, la lame souple étant ainsi apte à coulisser latéralement tout en se déformant sous la pression de la bande, mise en traction lorsqu'un utilisateur tire sur la bande.
- Le boitier est constitué de cinq parois fixes délimitant un espace intérieur de réception de la bobine
- Certaines parois fixes ou toutes les parois fixes sont constituées d'une plaque plane.
- Le distributeur comprend un rouleau pivotant fixé au boitier du côté avant, en amont du système de découpe dans la direction de sortie de la bande, prévu pour guider la bande depuis la bobine jusqu'à la lame souple.
- Le rouleau comprend des sections de diamètre réduit, et en ce que la lame souple comprend des languettes disposées en saillie dans les sections de diamètre réduit du rouleau.
- La lame souple comporte plusieurs fentes disposées en regard de plusieurs dents.
- Les dents sont espacées transversalement à la direction de déroulage de la bande.
- La lame souple comporte une unique fente disposée en regard d'une dent ou de plusieurs dents.
- Chaque dent comporte une unique pointe en saillie.
- Chaque dent comporte plusieurs parties en saillie.
- Les parties en saillie sont espacées transversalement à la direction de déroulage de la bande.

L'invention a également pour objet l'utilisation d'un distributeur tel que décrit ci-dessus, équipé d'une bobine de matériau d'essuyage déroulable en bande, caractérisée en ce que lorsqu'un utilisateur tire sur la bande du côté avant du boitier, la lame souple se déforme sous la pression de la bande, l'au moins une dent dépasse par l'au moins une fente, entre en contact avec la bande pressée sur la lame souple, et déchire la bande au niveau d'une ligne de pré-découpe.

### BREVE DESCRIPTION DES DESSINS

L'invention sera mieux comprise à la lecture de la description qui va suivre, donnée uniquement à titre d'exemple non limitatif et faite en référence aux dessins annexés sur lesquels :
[Fig 1] est une vue en perspective d'un distributeur conforme à l'invention, équipé d'une bobine de matériau d'essuyage déroulable en bande.
[Fig 2] est une vue de dessus du distributeur de la figure 1.
[Fig 3] est une vue de détail du côté avant du distributeur des figures 1 et 2, montrant le système de découpe de la bande de matériau.
[Fig 4] est une autre vue de détail du système de découpe des figures 1 à 3.
[Fig 5] est une autre vue de détail du système de découpe des figures 1 à 4, avec la lame souple en configuration de repos.
[Fig 6] est une vue analogue à la figure 5, avec la lame souple en configuration active, déformée sous la pression de la bande (non représentée).
[Fig 7] est une vue analogue à la figure 4, pour une variante de système de découpe.
[Fig 8] est une autre vue de détail du système de découpe de la figure 7, avec la lame souple en configuration de repos.
[Fig 9] est une autre vue de détail du système de découpe de la figure 8, avec la lame souple en configuration active, déformée sous la pression de la bande (non représentée).

### DESCRIPTION DETAILLEE DE L'INVENTION

Sur les figures 1 à 6 est représenté un distributeur (1) conforme à l'invention, conçu pour recevoir une bobine (B) de matériau d'essuyage déroulable en bande. Le matériau d'essuyage est prédécoupé, c'est-à-dire que la bande comporte des lignes de pré-découpe. Ces lignes constituent des zones d'affaiblissement localisé, facilitant le découpage de la bande en feuilles séparées.

Le distributeur (1) comprenant un boitier (10), un système de découpe (20), un rouleau de guidage (50). Le distributeur (1) comprend également un couvercle non représenté dans un but de simplification, articulé sur le boitier (10)

Le boitier (10) est constitué de cinq parois fixes (11, 12, 13, 14, 15) délimitant un espace intérieur (16) de réception de la bobine (B). Le boitier (10) comporte une paroi avant (11), une paroi arrière (12), deux parois latérales (13, 14) et une paroi de fond (15). Avantageusement, certaines ou toutes les parois fixes (11-15) peuvent être constituées par une plaque plane, de manière à simplifier la construction du boitier (10) et réduire son coût de fabrication. Le couvercle est également constitué d'une plaque plane ou légèrement bombé.

Le système (20) est conçu pour découper la bande tirée manuellement par un utilisateur. Le système de découpe (20) comprend une lame souple (30) et trois dents (40) montées sur un côté avant (17) du boitier (10). Chaque dent (40) comporte une unique pointe (41) en saillie. La lame souple (30) est montée mobile par rapport au boitier (10), tandis que les dents (40) sont montées fixes par rapport au boitier (10). La lame souple (30) comporte trois fentes (31) sous forme d'orifices circulaires, positionnés en regard des trois dents (40). Les dents (40) sont espacées transversalement à la direction de déroulage de la bande.

La lame souple (30) est déformable sous la pression de la bande sollicitée en traction, lorsqu'un utilisateur tire sur la bande du côté avant (17) du boitier (10). A ce moment, les pointes (41) des trois dents (40) passent à travers les fentes (31), entrent en contact avec la bande pressée sur la lame souple (30), et déchirent la bande au niveau d'une ligne de pré-découpe.

La lame souple (30) s'étend entre deux extrémités (33, 34) montées sur la paroi avant (11), près des parois latérales (13, 14). Chaque extrémité (33, 34) reçoit un élément de fixation (37, 38) solidaire du boitier (10), par exemple une vis. Avantageusement, l'extrémité (33) comporte un trou oblong (35) recevant l'élément de fixation (37). Ainsi, lame souple (30) peut coulisser latéralement par rapport au boitier (10) au niveau de l'extrémité (33), tout en se déformant sous la pression de la bande.

Le rouleau (50) est monté pivotant sur le boitier (10) du côté avant (17), en amont du système de découpe (20) dans la direction de sortie de la bande. Le rouleau (50) est prévu pour guider la bande depuis la bobine (B) jusqu'à la lame souple (30). Le rouleau (50) comprend des sections (51) de grand diamètre et des sections (52) de diamètre réduit. La lame souple (30) comprend des languettes (32) disposées en saillie dans les sections (52). Les sections (51) et les languettes (32) logées dans les sections (52) obligent la bande à passer au-dessus de la lame (30), ce qui permet d'éviter le bourrage papier.

Sur les figures 6 à 9 est représenté une variante de système de découpe (20). La lame souple (30) comporte une unique fente (131) disposée en regard d'une unique dent (140), laquelle comporte deux parties (141) en saillie espacées latéralement. Les parties (141) sont espacées transversalement à la direction de déroulage de la bande.

Par ailleurs, le distributeur (1) peut être conformé différemment des figures 1 à 9 sans sortir du cadre de l'invention, qui est définie par les revendications.

## Revendications

1. Distributeur (1) de matériau d'essuyage, sous forme de bobine (B) déroulable en bande, le distributeur (1) comprenant un boitier (10) et un système de découpe (20) de la bande tirée manuellement par un utilisateur, **caractérisé en ce que** le système de découpe (20) comprend une lame souple (30) et au moins une dent (40 ; 140) montées sur un côté avant (17) du boitier (10), **en ce que** la lame souple (30) comporte au moins une fente (31 ; 131) positionnée en regard de l'au moins une dent (40 ; 140), et **en ce que** la lame souple (30) est déformable sous la pression de la bande, lorsqu'un utilisateur tire sur la bande du côté avant (17) du boitier (10), de sorte que l'au moins une dent (40 ; 140) dépasse par l'au moins une fente (31 ; 131), entre en contact avec la bande pressée sur la lame souple (30), et déchire la bande au niveau d'une ligne de pré-découpe.

2. Distributeur (1) selon la revendication 1, **caractérisé en ce que** la lame souple (30) a au moins une extrémité (33, 34) comportant un trou oblong (35), recevant un élément de fixation (37) solidaire du boitier (10), la lame souple (30) étant ainsi apte à coulisser latéralement tout en se déformant sous la pression de la bande.

3. Distributeur (1) selon l'une quelconque des revendications précédentes 1 ou 2, **caractérisé en ce que** le boitier (10) est constitué de cinq parois fixes (11-15) délimitant un espace intérieur (16) de réception de la bobine (B)

4. Distributeur (1) selon l'une quelconque des revendications précédentes 1 à 3, **caractérisé en ce qu'**il comprend un rouleau (50) pivotant fixé au boitier (10) du côté avant (17), en amont du système de découpe (20) dans la direction de sortie de la bande, prévu pour guider la bande depuis la bobine (B) jusqu'à la lame souple (30).

5. Distributeur (1) selon la revendication 4, **caractérisé en ce que** le rouleau (50) comprend des sections (52) de diamètre réduit, et **en ce que** la lame souple (30) comprend des languettes (32) disposées en saillie dans les sections (52) de diamètre réduit du rouleau (50).

6. Distributeur (1) selon l'une quelconque des revendications précédentes 1 à 5, **caractérisé en ce que** la lame souple (30) comporte plusieurs fentes (31) disposées en regard de plusieurs dents (40).

7. Distributeur (1) selon l'une quelconque des revendications précédentes 1 à 5, **caractérisé en ce que** la lame souple (30) comporte une unique fente (131) disposée en regard d'une dent (140) ou de plusieurs dents (40).

8. Distributeur (1) selon l'une quelconque des revendications précédentes 1 à 7, **caractérisé en ce que** chaque dent (40) comporte une unique pointe (41) en saillie.

9. Distributeur (1) selon l'une quelconque des revendications précédentes 1 à 7, **caractérisé en ce que** chaque dent (140) comporte plusieurs parties (141) en saillie.

10. Utilisation d'un distributeur (1) selon l'une des revendications 1 à 9, équipé d'une bobine (B) de matériau d'essuyage déroulable en bande, **caractérisée en ce que** lorsqu'un utilisateur tire sur la bande du côté avant (17) du boitier (10), la lame souple (30) se déforme sous la pression de la bande, l'au moins une dent (40 ; 140) dépasse par l'au moins une fente (31 ; 131), entre en contact avec la bande pressée sur la lame souple (30), et déchire la bande au niveau d'une ligne de pré-découpe.

## Patentansprüche

1. Wischtuchspender (1) in Form einer in Streifen abrollbaren Rolle (B), wobei der Spender (1) ein Gehäuse (10) und ein Schneidsystem (20) des Streifens, der von einem Benutzer manuell gezogen wird, umfasst, **dadurch gekennzeichnet, dass** das Schneidsystem (20) eine flexible Klinge (30) und mindestens einen Schneidzahn (40; 140) umfasst, der an einer Vorderseite (17) des Gehäuses (10) angebracht ist, **dadurch gekennzeichnet, dass** die flexible Klinge (30) mindestens einen Schlitz (31; 131) umfasst, der gegenüber dem mindestens einen Schneidzahn (40; 140) angeordnet ist, und dadurch, dass die flexible Klinge (30) unter dem Druck des Streifens verformbar ist, wenn ein Benutzer von der Vorderseite (17) des Gehäuses (10) am Streifen zieht, so dass der mindestens eine Schneidzahn (40; 140) durch den mindestens einen Schlitz (31; 131) hindurchgeht, in Kontakt mit dem auf die flexible Klinge (30) gedrückten Streifen kommt und den Streifen an einer vorgestanzten Linie abreißt.

2. Spender (1) nach Anspruch 1, **dadurch gekennzeichnet, dass** die flexible Klinge (30) mindestens ein Ende (33, 34) mit einem Langloch (35) aufweist, das ein am Gehäuse (10) montiertes Befestigungselement (37) aufnimmt, wodurch die flexible Klinge (30) seitlich gleiten kann, während sie sich unter dem Druck des Streifens verformt.

3. Spender (1) nach einem der vorhergehenden Ansprüche 1 oder 2, **dadurch gekennzeichnet, dass** das Gehäuse (10) aus fünf festen Wänden (11-15) besteht, die einen Innenraum (16) zur Aufnahme der Rolle (B) begrenzen.

4. Spender (1) nach einem der vorangehenden Ansprüche 1 bis 3, **dadurch gekennzeichnet, dass** er eine schwenkbarer Führungsrolle (50) umfasst, die an der Vorderseite (17) des Gehäuses (10) montiert ist, in der Ausgaberichtung des Streifens am Schneidsystem (20) in Austrittsrichtung des Streifens vorgeschaltet liegt und dazu vorgesehen ist, den Streifen von der Rolle (B) bis zur flexiblen Klinge (30) zu führen.

5. Spender (1) nach Anspruch 4, **dadurch gekennzeichnet, dass** die Führungsrolle (50) Abschnitte (52) mit reduziertem Durchmesser umfasst, und dass die flexible Klinge (30) Nasen (32) umfasst, die in die Abschnitte (52) mit reduziertem Durchmesser der Führungsrolle (50) hineinragen.

6. Spender (1) nach einem der vorhergehenden Ansprüche 1 bis 5, **dadurch gekennzeichnet, dass** die flexible Klinge (30) mehrere Schlitze (31), die gegenüber mehrerer Schneidzähne (40) angeordnet sind.

7. Spender (1) nach einem der vorhergehenden Ansprüche 1 bis 5, **dadurch gekennzeichnet, dass** die flexible Klinge (30) einen einzelnen Schlitz (131) umfasst, der gegenüber einem Schneidzahn (140) oder mehreren Schneidzähnen (40) angeordnet ist.

8. Spender (1) nach einem der vorhergehenden Ansprüche 1 bis 7, **dadurch gekennzeichnet, dass** jeder Schneidzahn (40) eine einzelne vorragende Spitze (41) aufweist.

9. Spender (1) nach einem der vorhergehenden Ansprüche 1 bis 7, **dadurch gekennzeichnet, dass** jeder Schneidzahn (140) mehrere vorragende Teile (141) aufweist.

10. Verwendung eines Spenders (1) nach einem der Ansprüche 1 bis 9, der mit einer Rolle (B) von in Streifen abrollbaren Wischtüchern ausgestattet ist, **dadurch gekennzeichnet, dass**, wenn ein Benutzer an dem Streifen von der Vorderseite (17) des Gehäuses (10) zieht, sich die flexible Klinge (30) unter dem Druck des Streifens verformt, der mindestens eine Schneidzahn (40; 140) durch den mindestens einen Schlitz (31; 131) hindurchgeht, mit dem auf die flexible Klinge (30) gedrückten Streifen in Kontakt kommt und den Streifen an einer vorgestanzten Linie abreißt.

## Claims

1. A wiping material dispenser (1), in the form of a spool (B) which can be unwound into a strip, the dispenser (1) comprising a case (10) and a system (20) for cutting the strip pulled manually by a user, **characterised in that** the cutting system (20) comprises a flexible blade (30) and at least one tooth (40; 140) mounted on a front side (17) of the case (10), **in that** the flexible blade (30) includes at least one slot (31; 131) positioned opposite the at least one tooth (40; 140), and **in that** the flexible blade (30) is deformable under the pressure of the strip, when a user pulls on the strip from the front side (17) of the case (10), so that the at least one tooth (40; 140) projects through the at least one slot (31; 131), comes into contact with the strip pressed on the flexible blade (30), and tears the strip at a pre-cut line.

2. The dispenser (1) according to claim 1, **characterised in that** the flexible blade (30) has at least one end (33, 34) including an oblong hole (35), receiving a fastening element (37) secured to the case (10), the flexible blade (30) thus being able to slide laterally while being deformed under the pressure of the strip.

3. The dispenser (1) according to any one of the preceding claims 1 or 2, **characterised in that** the case (10) is made up of five fixed walls (11-15) delimiting an internal space (16) for receiving the spool (B).

4. The dispenser (1) according to any one of the preceding claims 1 to 3, **characterised in that** it comprises a pivoting roll (50) fastened to the case (10) on the front side (17), upstream of the cutting system (20) in the strip exit direction, intended to guide the strip from the spool (B) up to the flexible blade (30).

5. The dispenser (1) according to claim 4, **characterised in that** the roll (50) comprises sections (52) with a reduced diameter, and **in that** the flexible blade (30) comprises tabs (32) disposed protruding in the sections (52) with a reduced diameter of the roll (50).

6. The dispenser (1) according to any one of the preceding claims 1 to 5, **characterised in that** the flexible blade (30) includes several slots (31) disposed opposite several teeth (40).

7. The dispenser (1) according to any one of the preceding claims 1 to 5, **characterised in that** the flexible blade (30) includes one single slot (131) disposed opposite one tooth (140) or several teeth (40).

8. The dispenser (1) according to any one of the preceding claims 1 to 7, **characterised in that** each tooth (40) includes one single protruding tip (41).

9. The dispenser (1) according to any one of the preceding claims 1 to 7, **characterised in that** each tooth (140) includes several protruding portions (141).

10. Use of a dispenser (1) according to one of claims 1 to 9, equipped with a wiping material spool (B) which can be unwound into a strip, **characterised in that** when a user pulls on the strip from the front side (17) of the case (10), the flexible blade (30) is deformed under the pressure of the strip, the at least one tooth (40; 140) projects through the at least one slot (31; 131), comes into contact with the strip pressed on the flexible blade (30), and tears the strip at a pre-cut line.
